# FASCICULE DE BREVET EUROPEEN

(11) **EP 0 048 199 B1**
(45) Date de publication et mention de la délivrance du brevet: **10.04.1985**
(21) Numéro de dépôt: 81401393.4
(22) Date de dépôt: 07.09.1981
(51) Int. Cl.: B63B 19/197

(54) **Dispositif d'ouverture et de fermeture de panneaux d'écoutille**
Vorrichtung zum Schliessen und Öffnen von Lukendeckeln
System for opening and closing hatch covers

(30) Priorité: 12.09.1980 JP 125911/80
(43) Date de publication de la demande: 24.03.1982
(73) Titulaire: MACGREGOR INTERNATIONAL S.A., CH-4002 Basel (CH)
(72) Inventeur: Yamada, Kikuo, Yamato-shi Kanagawa-ken (JP); Onodera, Kiyoshi Yokohama Park Town Building, Minami-ku Yokohama-shi (JP)
(74) Mandataire: Durand, Yves Armand Louis

## Description

La présente invention concerne un dispositif pour ouvrir et fermer une couverture d'écoutille du type en accordéon se composant d'au moins trois panneaux ayant chacun une portion de bord extrême articulée respectivement à celles de panneaux adjacents et destinés à être repliés ensemble en forme d'accordéon dans une station de rangement, le premier panneau qui est situé le plus près de ladite station de rangement en position fermée de l'écoutille, étant pourvu d'éléments formant bras articulés chacun à la station de rangement, ledit dispositif comprenant un bras pivotant de structure télescopique et ayant une extrémité articulée à une table de support voisine de la station de rangement et destiné à être déplacé par pivotement alternativement entre une position horizontale d'attente ou inactive en dessous de goujons horizontaux prévus sur au moins une face latérale des panneaux de numéros impairs comptés à partir dudit premier panneau et une position verticale de basculement dans laquelle le bras pivotant aura basculé chaque panneau de numéro impair en position verticale, des moyens pour actionner ledit bras pivotant tels que des vérins hydrauliques prévus sur le pont au voisinage de ladite table de support ayant leur extrémité active reliée audit bras pivotant.

Un tel dispositif est connu par la DE-A-2 712 882. On sait qu'un tel dispositif nécessite des moyens pour maintenir les paires de panneaux dans leur position de rangement vertical. A cette fin on prévoit dans le dispositif selon la DE-A-2 712 882 pour chaque paire de panneaux un verrou à encliquetage automatique ou des moyens qui produisent l'effet de verrouillage en faisant saillie dans le chemin de roulement. La solution du problème du maintien des panneaux dans leur position de rangement que propose la DE₋A-2 712 882 n'est pas satisfaisante car elle est compliquée et nécessite un grand nombre relatif d'organes, dans la mesure où les panneaux de chaque paire sont verrouillés entre eux.

La présente invention a pour but de proposer une solution plus simple du problème du maintien des panneaux dans la position de rangement.

Pour atteindre ce but, le dispositif selon l'invention comprend une chaîne sans fin reliée au dernier panneau qui est le plus éloigné dudit premier panneau et forçant ledit dernier panneau à se moivoir alternativement entre une position de fermeture d'écoutille et une position de rangement, avec les moyens d'entraînement de ladite chaîne sans fin étant des moyens d'entraînement réversibles comportant un organe de transmission ou d'accouplement unique directionnel automatiquement désaccouplable de sorte que ce moyen d'entraînement et ladite chaîne sans fin forment un organe d'arrêt pour maintenir chaque paire de panneaux dans la station de rangement quand le bras pivotant est désaccouplé de ladite paire de panneaux durant l'ouverture de l'écoutille, et lesdits bras pivotants formant des ouvertures de frein ou de retenue pour supporter ledit bras des panneaux pendant la fermeture de l'écoutille pour ajuster convenablement la vitesse de chute ou de descente des panneaux entraînés par ladite chaîne sans fin.

Il est déjà connu par le DE-A-2 421 902 un dispositif de couverture d'ècoutille comprenant plusieurs panneaux reliés entre eux, qui comporte une chaîne sans fin disposée le long de l'hiloire et reliée au panneau le plus éloigné de la station de rangement. Dans ce dispositif la chaîne sans fin commande d'une part la fermeture de l'écoutille et l'ouverture de celle-ci, en combinaison avec des cylindres hydrauliques disposés entre deux panneaux d'une paire de panneaux.

Or, contrairement au dispositif connu, dans le cas de l'invention l'opération d'ouverture de l'écoutille est réalisée entièrement par l'action du bras pivotant de la structure télescopique, tandis que la chaîne sans fin agit seulement comme organe d'arrêt pour maintenir la paire de panneaux de couverture qui a été déjà relevée dans la station de rangement par le bras pivotant, quand ce bras est séparé de ladite paire de panneaux. Ainsi la chaîne sans fin de la présente demande est totalement différente de celle du dispositif connu, notamment dans sa fonction durant l'opération d'ouverture de l'écoutille.

L'invention sera mieux comprise et d'autre buts, caractéristiques, détails et avantages de celle-ci apparaîtront plus clairement à la lecture de la description explicative qui va suivre en se reportant aux dessins schématiques annexés donnés uniquement à titre d'exemple non limitatif illustrant un mode de réalisation spécifique actuellement préféré de l'invention, et dans lesquels:
La figure 1 est une vue de côté en élévation représentant le système de panneaux d'écoutille pourvu du dispositif conforme à la présente invention.
La figure 2 est une vue en perspective, à échelle agrandie, montrant une partie essentielle du dispositif conforme à la présente invention.
La figure 3 est une vue latérale en élévation illustrant la première phase de fonctionnement du dispositif selon la figure 1.
La figure 4 est une vue de côté en élévation montrant la position d'attente ou inactive pour la seconde phase de fonctionnement du dispositif de la figure 1.
La figure 5 est une vue de côté en élévation montrant la seconde phase de fonctionnement du dispositif de la figure 1.
La figure 6 est une vue latérale en élévation montrant la position d'attente ou inactive pour la troisième phase du fonctionnement du dispositif de la figure 1, et
La figure 7 est une vue de côté en élévation montrant la dernière phase du fonctionnement du dispositif de la figure 1.

En se référant à la figure 1, il y est représenté une couverture d'écoutille 20 tu type repliable en accordéon, se composant d'une pluralité de panneaux (par exemple six tels que représentés dans le dessin) 11,12, 13, 14, 15 et 16 posés sur l'hiloire d'écoutille 17 et le dispositif 10 conforme à la présente invention. Chacun des panneaux 11, 12, 13, 14 et 15 est relié, à des panneaux adjacents, respectivement au moyen de joints d'articulation ou charnières 23a, 23b, 23c, 23d et 23e. La station de rangement 18 est placée au voisinage de l'extrémité de gauche de l'hiloire d'écoutille 17.

Dans la position de fermeture d'écoutille des panneaux, telle qu'indiquée sur la figure 1, le panneau 11 (appelé «premier panneau» ci-après), le plus proche de la station de rangement 18, est pourvu, à son extrémité de gauche, d'au moins un élément formant bras 21 qui est articulé par une extrémité de celui-ci à la station de rangement 18 au moyen d'un axe de pivot 22. Par conséquent, le premier panneau 11 peut pivoter dans le sens de rotation inverse des aiguilles d'une montre autour de l'axe de pivot 22 depuis la position horizontale telle que représentée sur la figure 1 jusqu'à la position verticale rangée. Chacun des panneaux 11, 13 et 15 de numéro impair, compté vers la droite depuis le premier panneau 11, est pourvu respectivement d'un goujon ou tenon horizontal 4A, 4B et 4C, dont chacun fait saillie vers l'extérieur à partir d'au moins un bord latéral de chaque panneau. Le dernier panneau, c'est-à-dire le sixième panneau 16, est pourvu d'un organe d'accouplement ou de liaison 5 qui pend d'au moins un bord latéral de ce panneau. Si cela est nécessaire, chacun des goujons ou tenons horizontaux 4A, 4B, 4C peut être respectivement pourvu d'un galet coaxial approprié. Le troisième panneau 13, le cinquième panneau 15 et le sixième panneau 16 sont munis respectivement chacun d'une roue 24A, 24B et 24C qui toutes roulent sur et le long d'un rail de guidage (non représenté) prévu sur l'hiloire d'écoutille 17.

Le dispositif 10 conforme à l'invention comprend un bras pivotant 1 ayant une extrémité articulée à une table de support 9 au moyen d'un axe horizontal 6, laquelle table de support 9 est placée sur le pont 19 au voisinage de la station de rangement 18.

Comme cela est indiqué sur la figure 2, le bras pivotant 1 consiste en un élément tubulaire 31 ayant son extrémité de gauche articulée à la table de support 9 au moyen de l'axe horizontal 6 et un élément coulissant 32 de structure télescopique inséré de façon coulissante dans l'élément tubulaire 31 depuis l'extrémité de droite de celui-ci. Un moyen pour actionner cette structure télescopique, tel qu'un vérin hydraulique 25 à cylindre et à piston, est prévu dans l'élément tubulaire 31 au voisinage de l'extrémité de gauche de celui-ci. Une extrémité active 25W du vérin hydraulique 25, et par exemple de sa tige de piston, est reliée à l'élément coulissant 32. Par conséquent, l'élément coulissant 32 glissera le long de l'élément tubulaire 31 sous l'action du vérin hydraulique 25 de façon que la distance, entre l'axe horizontal 6 et l'extrémité de droite de l'élément coulissant 32, soit réglée à volonté. Un vérin hydraulique 2, par exemple du type à cylindre et à piston, ayant une extrémité articulée à une chape 26 prévue sur le pont 19, est relié par son autre extrémité, c'est-à-dire par son extrémité active 2W, à l' élément tubulaire 31 du bras pivotant 1. En conséquence, le bras pivotant 1 se déplacera en mouvement alternatif sous l'action du vérin hydraulique 2 entre une position horizontale représentée sur les figures 1 et 2 et une position verticale représentée sur la figure 3. Plus particulièrement, la position verticale ou en hauteur de l'axe horizontal 6 est choisie de façon que le bras pivotant 1, dans la position horizontale, s'étendra depuis l'axe horizontal 6 en direction de l'hiloire d'écoutille 17 en étant à un niveau situé en dessous de celui des goujons ou tenons horizontaux 4A, 4B et 4C. La position horizontale du bras pivotant 1 est une position d'attente ou inactive dans laquelle le bras pivotant 1 de structure télescopique est allongé ou en extension à un niveau situé en dessous des goujons ou tenons horizontaux 4A, 4B et 4C. La position verticale du bras pivotant 1, telle que représentée sur les figures 3, 5 et 7, est une position dans laquelle le bras pivotant 1 forcera chacun des panneaux de numéro impair 11, 13 et 15 à pivoter depuis la position horizontale jusqu'à la position verticale de rangement. L'élément coulissant 32 du bras pivotant 1 à structure télescopique est suffisamment long pour s'étendre vers la droite respectivement au-delà des goujons hori₋ zontaux 4A, 4B et 4C des panneaux de numéro impair 11, 13 et 15 lorsque l'élément coulissant 32 est repoussé vers la droite, comme cela est indiqué sur la figure 2, par l'action du vérin hydraulique 25.

En se reportant de nouveau à la figure 1, sur au moins un côté de l'hiloire d'écoutille, une chaîne sans fin 3 passe sur une paire de roues à chaîne 7 et 8 situées respectivement aux deux extrémités de l'hiloire d'écoutille 17. L'une ou l'autre des deux roues à chaîne 7 et 8 est reliée à un moyen moteur de commande approprié (non représenté). Ce moyen de commande est du type réversible. Des moyens d'encliquetage et des moyens de verrouillage ou de blocage appropriés sont prévus entre l'arbre de sortie ou menant des moyens de commande et la roue à chaîne 7 ou 8 montée sur celui-ci. De même, des roues à chaîne de guidage et des roues à chaîne de rattrapage de jeu ou de mou nécessaires (non représentées) peuvent être prévues pour la chaîne sans fin. Le brin supérieur 3U de la chaîne sans fin 3 est situé en regard de la face inférieure de chacun des panneaux 11 à 16 et est relié à l'organe d'accouplement ou de liaison 5 lié de façon pendante au dernier panneau 16. Par conséquent, le sixième panneau 16 sera déplacé conjointement avec les autres panneaux le long du rail de guidage sur l'hiloire d'écoutille 17 par le fonctionnement de la chaîne sans fin 3.

En cours de fonctionnement pour ouvrir les panneaux depuis la position de fermeture d'écoutille telle que représentée sur la figure 1, le bras pivotant 1 en position horizontale d'attente ou inactive aura l'élément coulissant 32 repoussé suffisamment vers la droite pour être placé en dessous du goujon horizontal 4A du premier panneau 11. Puis, quand le bras pivotant 1 est entraîné en rotation dans le sens inverse de rotation des aiguilles d'une montre (figure 1) autour de l'axe horizontal 6 par l'action du vérin hydraulique 2, le bras pivotant 1 forcera le premier panneau 11 à pivoter dans le sens inverse de rotation des aiguilles d'une montre autour de l'axe de pivot 22 en amenant ainsi le premier panneau 11 dans la position verticale de rangement en une seule opération. A ce moment, le second panneau 12 est replié contre le premier panneau 11 et les panneaux restants 13 à 16 sont tirés vers la station de rangement 18 comme cela est indiqué sur la figure 3. A ce moment, l'organe de liaison 5, lié de façon pendante au dernier panneau 16, tirera le brin supérieur 3U de la chaîne sans fin 3 vers la gauche. Le mouvement du brin supérieur 3U vers la gauche est exécuté sans difficulté puisqu'un mécanisme d'encliquetage à dents approprié ou un organe analogue de transmission ou d'accouplement unidirectionnel ou unidirectionnellement désaccouplable, est prévu sur la roue à chaîne me- nante 8.

Après que les premier et second panneaux 11 et 12 aient été amenés et érigés dans la position de rangement, le vérin de commande 25, pour actionner la structure télescopique 32, est actionné de façon à rétracter l'élément coulissant 32 à l'intérieur de l'élément tubulaire 31 du bras pivotant 1 en réduisant ainsi la longueur du bras pivotant 1 comme cela est montré sur la figure 4. Ensuite, le bras pivotant 1 sera ramené à la position horizontale sans être gêné par le goujon horizontal 4B du troisième panneau 13 qui est situé à l'emplacement adjacent à la station de rangement comme cela est indiqué sur la figure 4. A ce moment, chaque panneau ne sera pas ramené à la position de fermeture d'écoutille, puisque le sixième panneau 16 est fermement maintenu dans la position représentée sur la figure 4 par la chaîne sans fin 3. Puis, le vérin de commande 25, pour actionner la structure télescopique, est actionné de nouveau de façon à accroître la longueur du bras pivotant 1 et à placer l'extrémité saillante 32 de celui-ci en dessous du goujon horizontal 4B. Après cela, le vérin hydraulique 2 est actionné pour faire pivoter le bras pivotant dans le sens inverse de rotation des aiguilles d'une montre autour de l'axe horizontal 6, en amenant ainsi le troisième panneau 13 dans la position verticale de rangement en un seul mouvement comme cela est indiqué sur la figure 5. A ce moment, le quatrième panneau 14 est replié contre le troisième panneau 13, les panneaux suivants 15 et 16 étant tirés jusqu'à la position attenante à la station de rangement 18.

Ensuite, après raccourcissement de la longueur du bras pivotant par l'action du vérin de commande 25 sur la structure télescopique comme cela est indiqué sur la figure 6, le bras pivotant 1 est retourné à la position horizontale. De nouveau, la longueur du bras pivotant 1 est augmentée ou rallongée par l'action du vérin de commande 25, de sorte que l'extrémité saillante 32 du bras pivotant 1 est placée en dessous du goujon horizontal 4C du cinquième panneau 15. Puis, le vérin hydraulique 2 est actionné de façon à faire tourner le bras pivotant 1 dans le sens inverse de rotation des aiguilles d'une montre ou vers le haut autour du goujon horizontal 6, en amenant ainsi le cinquième panneau 15 en un seul mouvement dans la position vertical de rangement, le sixième panneau 16 étant replié contre le cinquième panneau 15, en terminant ainsi le rangement de tous les panneaux comme cela est indiqué sur la figure 7. Comme cela a été mentionné précédemment, tous les six panneaux sont amenés dans la position de rangement en répétant trois fois l'opération d'érection telle qu'illustrée par la figure 3. La présente invention peut évidemment être appliquée à une couverture d'écoutille ayant un nombre impair de panneau.

Pour amener tous les panneaux dans la position de fermeture d'écoutille depuis la position de rangement, tous les panneaux 11 à 16 sont tirés le long de l'hiloire d' écoutille 17 dans l'ordre inverse de succession des opérations par rapport à ce qui a été décrit ci-dessus, par l'action de la chaîne sans fin 3. Cela signifie que les sixième et cinquième panneaux 16 et 15 sont d'abord tirés depuis la station de rangement jusque sur l'hiloire d'écoutille 17 par l'action de la chaîne sans fin 3 comme cela est montré sur la figure 7. Pendant cette opération de halage, le bras pivotant 1 tournera lentement dans le sens de rotation des aiguilles d'une montre autour de l'axe 6 en ayant sa surface supérieure en contact avec le goujon horizontal 4C du cinquième panneau 15, de façon à empêcher ainsi une chute ou descente violente des deux panneaux 15 et 16. D'une manière similaire, le bras pivotant 1 est en contact avec le goujon horizontal 4B pendant le mouvement de traction des quatrième et troisième panneau 14 et 13 et il est en contact avec le goujon horizontal 4A durant le mouvement de traction des second et premier panneaux 12 et 11 et il pivotera lentement tout en supportant le poids des panneaux, de sorte que les panneaux sont successivement tirés en ayant leur vitesse de chute ou de descente convenablement ajustée.

Comme cela a été décrit ci-dessus, tout le dispositif devient extrêmement simplifié et comprend seulement un groupe d'organes composé du bras pivotant 1 et de la chaîne sans fin 3 en tant qu'élément composant du dispositif de chaque côté de l'écoutille, toutes autres parties ou pièces étant supprimées. Par conséquent, les espèces et nombre de parties ou pièces sont sensiblement réduits, de sorte que non seulement le coût de construction est rendu minimal mais le fonctionnement et l'entretien sont également facilités en réduisant ainsi sensiblement le temps et la main- d'oeuvre impliqués par le fonctionnement. En outre, conformément à la présente invention, chaque panneau est amené de sa position placée au-dessus de l'hiloire d'écoutille jusqu'à la position de rangement en un seul mouvement sans qu'aucun panneau ne soit maintenu dans une position intermédiaire quelconque et il est donc possible d'éliminer des positions instables, à roulement brutal ou violent et une fausse manoeuvre des panneaux. Les avantages de la présente invention résident également dans le fait qu'il n'est pas nécessaire d'arrêter ou de contrôler ou régler le fonctionnement de chaque panneau en raison de la présence des goujons horizontaux 4A, 4B, 4C en retournant le bras pivotant 1 dans la position horizontale et en ce que le circuit hydraulique d'huile est simplifié pour alimenter le vérin hydraulique 2 et le vérin de commande 25 pour actionner la structure télescopique ainsi que dans le fait que le système entier fonctionne d'une façon douce et sûre.

## Revendications

1. Dispositif pour ouvrir et fermer une couverture d'écoutille du type repliable en accordéon, se composant d'au moins trois panneaux ayant chacun une portion de bord extrême articulée respectivement à celles de panneaux adjacents et destinés à être repliés ensemble en forme d'accordéon dans une station de rangement, le premier panneau (11) qui est situé le plus près de ladite station de rangement (18) en position fermée de l'écoutille, étant pourvu d'éléments (21) formant bras articulés chacun à la station de rangement (18), ledit dispositif comprenant un bras pivotant (1) de structure télescopique et ayant une extrémité articulée à une table de support (9) voisine de la station de rangement (18) et destiné à être déplacé par pivotement alternativement entre une position horizontale d'attente ou inactive en dessous de goujons horizontaux (4A, 4B, 4C) prévus sur au moins une face latérale des panneaux de numéros impairs (11,13,15) comptés à partir dudit premier panneau (11) et une position verticale de basculement dans laquelle le bras pivotant (1) aura basculé chaque panneau de numéro impair (11, 13, 15) en position verticale, des moyens pour actionner ledit bras pivotant tels que des vérins hydrauliques (2), prévus sur le pont au voisinage de ladite table de support (9) ayant leur extrémité active reliée audit bras pivotant (1), caractérisé en ce qu'il comprend une chaîne sans fin reliée au dernier panneau (16) qui est le plus éloigné dudit premier panneau (11) et forçant ledit dernier panneau à se mouvoir alternativement entre une position de fermeture d'écoutille et une position de rangement, et en ce que les moyens d'entraînement de ladite chaîne sans fin (3) sont des moyens d'entraînement réversibles comportant un organe de transmission ou d'accouplement unidirectionnel automatiquement désaccouplable de sorte que ces moyens d'entraînement et ladite chaîne sans fin forment un organe d'arrêt pour maintenir chaque paire de panneaux dans la station de rangement (18) quand le bras pivotant (1) est désaccouplé de ladite paire de panneaux durant l'ouverture de l'écoutille, et en ce que lesdits bras pivotants forment des organes de frein ou de retenue pour supporter ledit poids des panneaux pendant la fermeture de l'écoutille pour ajuster convenablement la vitesse de chute ou de descente des panneaux entraînés par ladite chaîne sans fin (3).

2. Dispositif selon la revendication 1, caractérisé en ce que chaque bras pivotant précité (1) est, d'une part, extensible jusqu'à une longueur lui permettant d'entrer en contact avec un goujon (4) d'un panneau quelconque (11-16) qui est proche de la station de rangement précitée (18) et, d'autre part, rétractable jusqu'à une longueur si courte qu'il ne soit plus en contact avec un tel goujon.

3. Dispositif selon la revendication 1 ou 2, caractérisé en ce que l'organe d'accouplement unidirectionnel automatique désaccouplable précité est un mécanisme d'encliquetage à dents.

## Claims

1. Device for opening and closing a hatch cover of the accordion foldable type, composed of at least three panels each having an end edge portion hingedly connected to those of the adjacent panels respectively, and adapted to be folded together in the form of an accordion in a stowage station, the first panel (11) which is nearest the said stowage station (18) in the closed position of the hatch being provided with elements (21) forming arms each of which is connected to the stowage station (18), the said device including a pivoting arm (1) of telescopic structure and having an end hingedly connected to a support table (9) adjacent to the stowage station (18) and adapted to be displaced by pivoting alternately between a hor- izontial waiting or inactive position below horizon- tial studs (4a, 4b, 4c) provided on at least a lateral face of the odd-numbered panels (11, 13, 15) counting from the said first panel (11) and a vertical tilted position in which the pivoting arm (1) will have tilted each odd-numbered panel (11, 13, 15) to the vertical position, means for actuating the said pivoting arm such as hydraulic actuators (2) provided on the deck in proximity to the said support table (9) having their active end connected to said pivoting arm (1), characterized in that it includes an endless chain connected to the last panel (16) which is farthest from the said first panel (11) and compelling the said last panel to move alternately between a hatch closing position and a stowage position, and in that the means for driving the said endless chain (3) are reversible driving means including a unidirectional transmission or coupling member capable of automatic uncoupling, so that the said driving means and the said endless chain constitute a stopping member for maintaining each pair of panels in the stowage station (18) when the pivoting arm (1) is uncoupled from the said pair of panels during the opening of the hatch and in that the said pivoting arms constitute braking or retaining members for supporting said weight of the panels during the closing of the hatch to conveniently adjust the falling or descending speed of the panels driven by the said endless chain (3).

2. Device according to claim 1, characterized in that each said pivoting arm is, on the one hand, extensible to a length allowing it to engage a stud (4) of any panel (11-16) which is near the said stowage station (18) and, on the other hand, retractable to such a short length that it is no longer in engagement with such a stud.

3. Device according to claim 1 or 2, characterized in that the said automatic uncoupleable unidirectional coupling member is a ratched mechanism.

## Patentansprüche

1. Vorrichtung zum Öffnen und Schliessen einer Lukenabdeckung der ziehharmonikaartig zusammenfaltbaren Bauart, bestehend aus wenigstens Deckelplatten, jede mit einem jeweils an denjenigen der anschliessenden Deckelplatten angelenkten Endrandteil und welche bestimmt sind, ziehharmonikaartig in einem Abstellraum zusammengefaltet zu werden, wobei die erste Deckelplatte (11), die in geschlossener Stellung der Luke am nahesten des besagten Abstellraumes (18) gelegen ist, mit jeweils an den Abstellraum (18) angelenkten armartigen Gliedern (21) versehen ist, wobei die besagte Vorrichtung einen Schwenkarm (1) teleskopartigen Aufbaues aufweist, der mit einem Ende an einen dem Abstellraum (18) benachbarten Stütztisch (9) angelenkt ist und bestimmt ist, durch Verschwenken abwechselnd zwischen einer waagerechten unwirksamen bzw. Wartelage unterhalb von an wenigstens einer Seitenfläche der von der besagten ersten Deckelplatte (11) ab gerechneten Deckelplatten ungerader Zahl (11, 13, 15) vorgesehenen Stiftbolzen (4A, 4B, 4C) und einer lotrechten Kipplage in welcher der Schwenkarm (1) jede Deckelplatte ungerader Zahl (11, 13, 15) in die lotrechte Lage gekippt haben wird, verstellt zu werden, an dem Deck im Bereich des besagten Stütztisches (9) vorgesehenen Mitteln wie hydraulische Kraftzylinder (2) zum Betätigen des besagten Schwenkarmes, deren wirksames Ende mit dem Schwenkarm (1) verbunden ist, dadurch gekennzeichnet, dass sie eine mit der letzten Deckelplatte (16), die am weitesten von der besagten ersten Deckelplatte (11) entfernt ist, verbundene endlose Kette aufweist, welche die besagte letzte Deckelplatte zwingt, sich abwechselnd zwischen einer Lukenschliesslage und einer Abstellage zu bewegen und dass die die besagte endlose Kette (3) antreibenden Mittel ein in einer Richtung wirkendes, selbsttätig entkuppelbares Übertragungs- bzw. Kupplungsglied aufweisende, umschaltbare Antriebsmittel sind, so dass diese Antriebsmittel und die besagte endlose Kette ein Sperrglied bilden, um jedes Deckelplattenpaar in dem Abstellraum (18) zu halten, wenn der Schwenkarm (1) von dem besagten Deckelplattenpaar während der Öffnung der Luke entkuppelt ist, und dass die besagten Schwenkarme Brems- bzw. Zurückhaltungsglieder bilden, um das besagte Gewicht der Deckelplatten während dem Schliessen der Luke zu bilden, zwecks geeignetem Einstellen der Fall- bzw. Absenkgeschwindigkeit dieser durch die besagte endlose Kette (3) angetriebenen Deckelplatten.

2. Vorrichtung nach Anspruch 1, dadurch gekennzeichnet, dass jeder vorgenannte Schwenkarm (1) einerseits bis zu einer Länge die ihm ermöglicht, mit einem Stiftbolzen (4) irgendeiner Deckelplatte (11-16) die nahe des vorgenannten Abstellraumes (18) liegt, ausziehbar und andererseits bis zu einer Länge, die so kurz ist, dass er nicht mehr in Berührung mit einem solchen Stiftbolzen ist, einziehbar ist.

3. Vorrichtung nach Anspruch 1 oder 2, dadurch gekennzeichnet, dass das vorgenannte, in einer Richtung wirkende, selbsttätig entkuppelbare Kupplungsglied ein einrastbarer Zahnsperrklinkenmechanismus ist.
